# EUROPÄISCHE PATENTSCHRIFT

(11) **EP 1 718 854 B1**
(45) Veröffentlichungstag und Bekanntmachung des Hinweises auf die Patenterteilung: **11.03.2009**
(21) Anmeldenummer: 05701432.6
(22) Anmeldetag: 04.01.2005
(51) Int. Cl.: F02D 41/20

(54) **VERFAHREN UND VORRICHTUNG ZUM BESTIMMEN DER LADEFLANKEN EINES PIEZOELEKTRISCHEN AKTORS**
METHOD AND DEVICE FOR DETERMINING THE CHARGING FLANKS OF A PIEZOELECTRIC ACTUATOR
PROCEDE ET DISPOSITIF POUR DETERMINER LES FLANCS DE CHARGE D'UN ACTIONNEUR PIEZO-ELECTRIQUE

(30) Priorität: 18.02.2004 DE 102004007798
(43) Veröffentlichungstag der Anmeldung: 08.11.2006
(73) Patentinhaber: ROBERT BOSCH GMBH, 70442 Stuttgart (DE)
(72) Erfinder: STOECKLEIN, Wolfgang, 70176 Stuttgart (DE); RAPP, Holger, 71254 Ditzingen (DE); SUTTER, Kai, 70372 Stuttgart (DE); RAU, Andreas, 70499 Stuttgart (DE)
(86) Internationale Anmeldenummer: PCT/EP2005/050017
(87) Internationale Veröffentlichungsnummer: WO 2005/080776

(56) Entgegenhaltungen:
- EP-A- 0 379 182
- EP-A- 1 138 905
- EP-A- 1 138 909
- EP-A- 1 139 442
- EP-A- 1 167 729
- DE-A1- 10 303 975

## Beschreibung

### Stand der Technik

Die Erfindung betrifft ein Verfahren und eine Vorrichtung zum Bestimmen der Ladeflanke eines piezoelektrischen Aktors wenigstens eines Injektors, mit dem eine Flüssigkeitsmenge unter Hochdruck in einen Hohlraum, insbesondere einen Brennraum einer Brennkraftmaschine eingespritzt wird.

Aus der DE 100 32 022 A1 geht ein Verfahren zur Bestimmung der Ansteuerspannung für einen piezoelektrischen Aktor eines Einspritzventils hervor, bei dem vor dem nächsten Einspritzvorgang zunächst indirekt der Druck in einem hydraulischen Koppler gemessen wird. Der Druck wird dadurch gemessen, dass der piezoelektrische Aktor mechanisch mit dem hydraulischen Koppler gekoppelt ist, so dass der Druck eine entsprechende Spannung im Piezo-Aktor induziert. Diese induzierte Spannung wird vor dem nächsten Einpritzvorgang zur Korrektur der Ansteuerspannung für den Aktor verwendet. Derartige Injektoren werden beispielsweise in Common-Rail-Systemen verwendet. Der Druck in dem hydraulischen Koppler hängt dabei unter anderem auch von dem Raildruck ab, so dass die Ansteuerspannung in Abhängigkeit von dem Raildruck variiert wird. Der Spannungsbedarf eines piezoelektrischen Aktors hängt in erster Linie vom Druck im Ventilraum sowie von der Längenausdehnung des piezoelektrischen Aktors ab. Die zum ordnungsgemäßen Betrieb des Injektors an einem Arbeitspunkt notwendige Spannung ist der sogenannte Spannungsbedarf, das heißt der Zusammenhang zwischen Spannung und Hub bei einer bestimmten Kraft, die proportional zum Raildruck ist. Die Ableitung des aktuellen Spannungsbedarfs eines Injektors aus der Spannungsdifferenz zwischen maximaler Aktorspannung und stationärer Endspannung ist zum Beispiel aus der DE 103 15 815.4 bekannt.

Bekannt ist auch, zum Bestimmen der Ladeflanke die Spannung des Aktors kurz vor Beginn des Entladevorgangs zu messen und auf einen Sollwert einzuregeln. Als Stellgröße hierfür dient die sogenannte Abschaltspannung, das heißt die Spannung, bei deren Erreichen der Ladevorgang abgebrochen wird. Dabei wird zusätzlich die Dauer der Ladeflanke auf einen vorgegebenen Sollwert von üblicherweise 100 Mikrosekunden eingestellt.

Aus der nicht vorveröffentlichten DE 103 40 137.7 ist es ferner bekannt, den Sollwert für die Spannung des Aktors kurz vor Beginn des Entladevorgangs für jeden Injektor individuell an seinen Spannungsbedarf anzupassen.

Aus der DE 103 03 975 A1 geht zur Minimierung des Einflusses von Toleranzen ein Verfahren zur Anpassung der Ladespannung hervor, bei dem die Spannung eines Piezostapels mit einer in einer Abtast-Halteschaltung gespeicherten Spannung mittels einer Vergleichsschaltung verglichen wird. Wenn die Spannung des Piezostapels die in der Abtast-Halte-Schaltung gespeicherte Spannung erreicht, beendet eine Steuerungsschaltung eine Ladephase des Piezostapels. Dadurch kann die in dem Piezostapel geladene Energie gleich zu der vor der Entladung geladenen Energie gemacht werden. Selbst wenn der Piezostapel beim Entladen auf ein Laden umgeschaltet wird, kann die Energie des Piezostapels auf diese Weise konstant gehalten werden.

Der Erfindung liegt nun die Aufgabe zugrunde, die Ladeflanke bei jedem Injektor so einzustellen, dass der Einfluss von Parametertoleranzen, welche die Ventilbewegung beeinflussen, so gering wie möglich gehalten werden kann und insbesondere gegenüber aus dem Stand der Technik bekannten Verfahren reduziert werden kann.

### Vorteile der Erfindung

Diese Aufgabe wird durch ein Verfahren und eine Vorrichtung zum Bestimmen der Ladeflanke eines piezoelektrischen Aktors der eingangs beschriebenen Art dadurch gelöst, dass die Differenz zwischen einer Abschaltspannungsschwelle und einer stationären Endspannung erfasst und auf einen vorgebbaren Sollwert geregelt wird. Grundidee der Erfindung ist es demnach, die Differenz zwischen der Abschaltspannungsschwelle, das heißt der Spannung, bei deren Erreichen der Ladevorgang abgebrochen wird, und der stationären Endspannung, das heißt der Spannung des Aktors kurz vor Beginn des Entladevorgangs durch einen Regelkreis konstant zu halten. Die Differenz zwischen der Abschaltspannungsschwelle und der Spannung des Aktors kurz vor Beginn des Entladevorgangs stellt ein Maß für die Längenänderung des Aktors nach Ende der Ladeflanke dar und ist damit wiederum ein Maß für den Weg, den das Schaltventil nach Ende der Ladeflanke noch bis zum Erreichen seines Hubanschlags zurücklegen muss. Wird diese Differenz auf einen konstanten Wert eingeregelt, so weisen die Schaltventile aller Injektoren am Ende der Ladeflanke einen einheitlichen Abstand von ihrem jeweiligen Hubanschlag auf.

Bei einer vorteilhaften Ausführungsform ist vorgesehen, die Differenz durch Variation des Ladestroms in einem vorgebbaren Intervall der Ladezeit auf einen vorgebbaren Sollwert zu regeln. Durch Konstanthalten der Dauer des Ladevorgangs ist sichergestellt, dass der einheitliche Abstand der Schaltventile von dem Hubanschlag jeweils zu einem definierten Zeitpunkt nach Ansteuerbeginn erreicht wird. Damit wird praktisch die Hubbewegung des Schaltventils unabhängig von Parametern wie Aktor-Leerlaufhub, Aktorsteifigkeit, Steifigkeit der Übertragungskette Aktor-Ventil, Sitzdurchmesser des Ventils usw. bei jedem Injektor auf einen gleichen Verlauf eingestellt, und zwar ohne, dass diese Parameter hierzu bekannt sein müssen. Hierdurch ist es auch möglich, den Injektor-Spannungsabgleich sowie die Nominal-Spannungskalibrierung implizit durchzuführen.

Bei einer wiederum anderen Ausführungsform ist vorgesehen, die Differenz zwischen der Abschaltspannungsschwelle und der Spannung des Aktors kurz vor Beginn des Entladevorgangs durch Variation der Abschaltspannungsschwelle auf den vorgebbaren Sollwert zu regeln. Diese Ausführungsform eignet sich insbesondere dann, wenn die Vorgabe des Ladestroms nicht ausreichend fein quantisiert oder nicht injektorindividuell vorgegeben werden kann. Vorteilhaft ist hierbei auch, dass eine Variation einer bereits bekannten und daher nicht zusätzlich zu erfassenden Größe erfolgt.

Bevorzugt wird dabei zusätzlich die Ladezeit durch Variation des Ladestroms auf ihren Sollwert eingeregelt. Die Dauer des Ladevorgangs wird demnach durch Variation der Stromschwelle auf einen Sollwert geregelt. In diesem Fall ist nur die Genauigkeit der eingestellten Ladedauer abhängig davon, wie genau die Stromschwelle vorgegeben werden kann, und ob dies Injektor-individuell und damit Zylinder-individuell möglich ist.

### Zeichnung

Weitere Vorteile und Merkmale sind Gegenstand der nachfolgenden Beschreibung sowie der zeichnerischen Darstellung von Ausführungsbeispielen der Erfindung.

In der Zeichnung zeigen:
- Fig. 1: den schematischen Aufbau eines aus dem Stand der Technik bekannten Einspritzventils;
- Fig. 2: schematisch ein Schaubild der Aktorspannung sowie des Aktorstroms über der Zeit während einer Ansteuerung;
- Fig. 3: schematisch ein Blockschaltbild einer von dem erfindungsgemäßen Ver- fahren Gebrauch machenden Regeleinrichtung und
- Fig.4: schematisch ein Blockschaltbild einer weiteren, von dem erfindungsge- mäßen Verfahren Gebrauch machenden Regeleinrichtung.

### Beschreibung

Fig. 1 zeigt in schematischer Darstellung ein aus dem Stand der Technik bekanntes Einspritzventil 1 mit einer zentralen Bohrung. Im oberen Teil ist ein Stellkolben 3 mit einem piezoelektrischen Aktor 2 in die zentrale Bohrung eingebracht, wobei der Stellkolben 3 mit dem Aktor 2 fest verbunden ist. Der Stellkolben 3 schließt nach obenhin einen hydraulischen Koppler 4 ab, während nach unten eine Öffnung mit einem Verbindungskanal zu einem ersten Sitz 6 vorgesehen ist, in dem ein Kolben 5 mit einem Ventilschließglied 12 angeordnet ist. Das Ventilschließglied 12 ist in diesem Ausführungsbeispiel als doppelt schließendes Steuerventil ausgebildet, es kann aber auch als einfach schließendes Steuerventil ausgebildet sein. Es verschließt den ersten Sitz 6, wenn der Aktor 2 in Ruhephase ist. Bei Betätigung des Aktors 2, das heißt beim Anlegen einer Ansteuerspannung U an den Klemmen +, -, betätigt der Aktor 2 den Stellkolben 3 und drückt über den hydraulischen Koppler 4 den Kolben 5 mit dem Verschließglied 12 in Richtung auf einen zweiten Sitz 7. Unterhalb des zweiten Sitzes ist in einem entsprechenden Kanal eine Düsennadel 11 angeordnet, die den Auslauf in einem Hochdruckkanal (Common-Rail-Druck) 13 schließt oder öffnet, je nachdem, welche Ansteuerspannung U anliegt. Der Hochdruck wird durch das einzuspritzende Medium, beispielsweise Kraftstoff für einen Verbrennungsmotor, über einen Zulauf 9 zugeführt, über eine Zulaufdrossel 8 und eine Ablaufdrossel 10 wird die Zuflussmenge des Mediums in Richtung der Düsennadel 11 und des hydraulischen Kopplers 4 gesteuert. Der hydraulische Koppler 4 hat dabei die Aufgabe, einerseits den Hub des Kolbens 5 zu verstärken und andererseits das Steuerventil von der statischen Temperaturdehnung des Aktors 2 zu entkoppeln. Die Wiederbefüllung des Kopplers 4 ist hier nicht dargestellt.

Nachfolgend wird die Funktionsweise dieses Einspritzventils näher erläutert. Bei jeder Ansteuerung des Aktors 2 wird der Stellkolben 3 in Richtung des hydraulischen Kopplers 4 bewegt. Dabei bewegt sich auch der Kolben 5 mit dem Verschließglied 12 in Richtung auf den zweiten Sitz 7 zu. Über Leckspalte wird dabei ein Teil des im hydraulischen Kopplers 4 befindlichen Mediums, beispielsweise der Kraftstoff, herausgedrückt. Zwischen zwei Einspritzungen muss daher der hydraulische Koppler 4 wiederbefüllt werden, um seine Funktionssicherheit zu erhalten.

Über den Zulaufkanal 9 herrscht ein hoher Druck, der beim Common-Rail-System beispielsweise zwischen 200 und 2000 bar betragen kann. Dieser Druck wirkt gegen die Düsennadel 11 und hält sie geschlossen, so dass kein Kraftstoff austreten kann. Wird nun infolge der Ansteuerspannung U der Aktor 2 betätigt und damit das Verschlussglied 12 in Richtung des zweiten Sitzes bewegt, baut sich der Druck im Hochdruckbereich ab und die Düsennadel 11 gibt den Einspritzkanal frei. Mit P₁ ist der sogenannte Kopplerdruck bezeichnet, wie er im hydraulischen Koppler 4 vorliegt. Im Koppler 4 stellt sich ohne Ansteuerung U ein stationärer Druck P₁ ein. Nach dem Entladen des Aktors 2 ist der Kopplerdruck P₁ näherungsweise 0 und wird durch Wiederbefüllung wieder angehoben.

Der Hub und die Kraft des Aktors 2 korrelieren nun mit der Spannung, mit der der Aktor 2 aufgeladen wird. Da die Kraft proportional zum Raildruck ist, muss die Spannung für einen geforderten Aktorhub zum sicheren Erreichen des Sitzes 7 raildruckabhängig angepasst werden. Die zum ordnungsgemäßen Betrieb des Einspritzventils oder Injektors 1 an einem Arbeitspunkt notwendige Spannung ist der sogenannte Spannungsbedarf, das heißt der Zusammenhang zwischen Spannung und Hub bei einer bestimmten Kraft, die proportional zum Raildruck ist. Aus der DE 103 158 15.4 geht hervor, wie aus der Spannungsdifferenz zwischen maximaler Aktorspannung und stationärer Endspannung der individuelle, aktuelle Spannungsbedarfs eines Injektors abgeleitet werden kann.

In Fig. 2 sind schematisch die Aktorspannung sowie der Aktorstrom über der Zeit aufgetragen.

Bei aus dem Stand der Technik bekannten Verfahren für die Bestimmung der Ladeflanke wird eine Spannung U_{Regel} des Aktors 2 kurz vor Beginn des Entladevorgangs gemessen und auf einen Sollwert eingeregelt. Als Stellgröße hierfür dient die sogenannte Abschaltspannungsschwelle U_{abschalt,} das heißt die Spannung, bei deren Erreichen der Ladevorgang abgebrochen wird. Zusätzlich wird die Dauer der Ladeflanke auf einen Sollwert Δt_{L} von üblicherweise 100 Mikrosekunden eingestellt. Diese Einstellung erfolgt entweder durch Steuerung oder durch Regelung einer Schaltschwelle Iₛ für den Ladestrom, die somit als Stellgröße dient. Zur Variation der Ladezeit Δt_{L} wird also der Ladestrom I variiert.

Die Grundidee der Erfindung ist es nun, anstelle der Spannung des Aktors 2 kurz vor Beginn des Entladevorgangs, die Differenz zwischen der Abschaltspannungsschwelle U_{abschalt} und der Spannung des Aktors 2 kurz vor Beginn des Entladevorgangs U_{Regel} durch einen Regelkreis konstant zu halten und zweitens die Dauer der Ladeflanke durch eine Steuerung oder eine Regelung konstant zu halten. Die Differenz zwischen der Abschaltspannungsschwelle U_{abschalt} und der Spannung des Aktors 2 kurz vor Beginn des Endladevorgangs U_{Regel} stellt ein Maß dafür dar, welche Längenänderung der Aktor 2 nach Ende der Ladeflanke noch ausführt und ist damit wiederum ein Maß dafür, welchen Weg das Schaltventil 12 nach Ende der Abschaltflanke noch bis zum Erreichen seines Hubanschlags zurücklegt. Wird diese Differenz auf einen konstanten Wert eingeregelt, so weisen die Schaltventile aller Injektoren am Ende der Ladeflanke einen einheitlichen Abstand von ihrem Hubanschlag auf. Wenn zudem auch die Dauer des Ladevorgangs konstant gehalten wird, ist sichergestellt, dass dieser einheitliche Abstand jeweils zu einem definierten Zeitpunkt nach Ansteuerbeginn erreicht wird. Damit wird die Hubbewegung des Schaltventils 12 praktisch unabhängig von Parametern wie Aktor-Leerlaufhub, Aktorsteifigkeit, Steifigkeit der Übertragungskette Aktor-Ventil, Sitzdurchmesser des Ventils usw.. Oder es können anders ausgedrückt die Schaltventilbewegungen unterschiedlicher Injektoren auf jeweils einen gleichen Verlauf eingestellt werden, und zwar ohne dass diese Parameter bekannt sein müssen.

Ein einer ersten Ausführungsform, dargestellt in Fig. 3, wird die Differenz zwischen der Abschaltspannung und der Spannung des Aktors 2 kurz vor Beginn des Entladevorgangs durch Änderung der Stellgröße Iₛ geregelt, wobei die Dauer der Ladeflanke fest eingestellt wird durch Beenden des Ladevorgangs nach Ablauf einer vorgebbaren Zeitdauer Δt_{L}. Hierzu ist eine Schaltungseinheit 310 für eine Vorsteuerung für die Stellgröße Iₛ vorgesehen, der der Raildruck P_{Rail} als Eingangsgröße zugeführt wird. Ferner ist eine Schaltungseinheit 320 vorgesehen, welche einen Regler für die Differenz der Abschaltspannung U_{abschalt} und der Spannung des Aktors 2 kurz vor Beginn des Entladevorgangs U_{Regel} bildet, der ein vorgebbarer Sollwert als Eingangsgröße zugeführt wird. Die Ausgänge der Schaltungseinheiten 310 und 320 werden addiert und einem Ansteuerbaustein 330 zugeführt, der wiederum eine Piezoendstufe 335 ansteuert, die die Aktorspannung U und den Aktorstrom I des Aktors 2 liefert. Die Piezoendstufe 335 liefert darüber hinaus die Abschaltspannung U_{abschalt} und die Spannung des Aktors 2 kurz vor Beginn des Entladevorgangs U_{Regel}, deren Differenz in einem Schaltpunkt 340 gebildet wird. Diese Differenz wird der Schaltungseinheit 320 zugeführt. Die Regelung erfolgt nun durch Variation der Stellgröße Iₛ. Steigt diese Stellgröße des Stromes, so steigt die Spannung, auf die der Aktor 2 geladen wird, der verbleibende Weg des Ventils nach Ende des Ladevorgangs sinkt und damit auch die einzuregelnde Spannungsdifferenz. Da in diesem Falle die Abschaltspannung U_{abschalt} nicht von außen vorgegeben wird, sondern sich aufgrund des Ladestroms Iₛ und der Ladezeit Δt_{L} einstellt, muss die Spannung zum Endzeitpunkt des Ladevorgangs gemessen werden und es muss dann dieser Messwert als Abschaltspannungsschwelle verwendet werden. Ferner ist Voraussetzung, dass die Regelung der Stellgröße Iₛ ausreichend fein quantisiert und injektorindividuell und damit zylinderindividuell vorgegeben werden kann.

Bei einer anderen Ausführungsform, dargestellt in Fig. 4, wird die einzuregelnde Spannungsdifferenz zwischen der Abschaltspannungsschwelle U_{abschalt} und der Spannung des Aktors 2 kurz vor Beginn des Entladevorgangs U_{Regel} durch Variation der bereits bekannten Abschaltspannungsschwelle U_{abschalt} selbst vorgenommen. Die Variation der Abschaltspannungsschwelle U_{abschalt} erfordert eine Variation des Ladevorgangs. Aus diesem Grunde weist die in Fig. 4 dargestellte Schaltungseinheit einen Regler für die Ladezeit 410 auf, der ein vorgebbarer Sollwert zuführbar ist. Dabei ist auch bei dieser Vorrichtung eine Schaltungseinheit 420 zur Vorsteuerung der Stromschwelle Iₛ vorgesehen, die als Eingangsgröße dem Raildruck P_{Rail} zugeführt wird sowie eine Schaltungseinheit 430, welche einen Regler für die Differenz der Abschaltspannungsschwelle U_{abschalt} und der Spannung des Aktors 2 kurz vor Beginn des Entladevorgangs U_{Regel} umfasst, ferner eine Schaltungseinheit 440 zur Vorsteuerung der Abschaltspannungsschwelle U_{abschalt}. In einem Schaltungspunkt 450 werden der von dem Regler 430 ausgegebene Wert und der von der Vorsteuerung für die Abschaltspannung 440 ausgegebene Wert U_{abschalt} addiert und dieser Wert der Abschaltspannungsschwelle U_{abschalt} einem Ansteuerbaustein 460 zugeführt, der über eine Piezoendstufe 465 den Aktor 2 ansteuert, das heißt die Aktorspannung U und den Aktorstrom I zur Verfügung stellt. Die Piezoendstufe 465 gibt ferner ein Signal für die Dauer des Ladevorgangs aus, welches der Schaltungseinheit 410, die den Regler für die Ladezeit bildet, zugeführt wird. Ferner wird - wie bereits in Verbindung mit Fig. 3 beschrieben - die Abschaltspannungsschwelle U_{abschalt} sowie die Spannung des Aktors 2 kurz vor Beginn des Entladevorgangs U_{Regel} in einem Schaltungspunkt 470 voneinander subtrahiert und diese Differenz der Schaltungseinheit 430, welche den Regler für die Differenz der Abschaltspannungsschwelle und der Spannung kurz vor Beginn des Entladevorgangs U_{Regel} umfasst, zugeführt. Die Dauer des Ladevorgangs Δt_{L} wird nun auf einen vorgebbaren Sollwert durch die Schaltungseinheit 410 durch Variation der Stromschwelle Iₛ geregelt. In diesem Falle ist nur die Genauigkeit der eingestellten Ladedauer abhängig davon, wie genau die Stromschwelle Iₛ vorgegeben werden kann, und ob dies injektorindividuell und damit zylinderindividuell möglich ist. Die Genauigkeit des Regelkreises für die Spannungsdifferenz wird hierdurch jedoch nicht beeinträchtigt.

In einer Weiterbildung dieser in Fig. 3 und Fig. 4 dargestellten Ausführungsformen, wird der Regelkreis für die Differenz U_{abschalt} - U_{Regel} nur dann aktiv geschaltet, wenn eine Regelbedingung erfüllt ist, die beispielsweise darin bestehen, dass geprüft wird, ob die Ansteuerdauer einen Schwellwert überschreitet oder ob der Einspritzmengensollwert einen Einspritzmengenschwellwert überschreitet. Bei inaktivem Regler werden die Stellgrößen als Funktion des jeweils vorherrschenden Raildrucks "eingefroren". Dadurch wird vermieden, dass die Regelung auf nach Ende des Ladevorgangs einige hunderte Mikrosekunden andauernde Nachschwingungen des Aktors 2 reagiert, welche sich im Spannungsverlauf des Aktors widerspiegeln.

Ferner kann vorgesehen sein, für die jeweilige Stellgröße zur Einstellung der Differenz U_{abschaft} - U_{Regel} eine raildruckabhängige Diagnoseschwelle einzuführen, bei deren Erreichen der zugehörige Injektor als defekt erkannt wird. Diese Information kann über eine Diagnoseschnittstelle, beispielsweise bei einer Wartung der Brennkraftmaschine ausgelesen und hierdurch die Fehlersuche stark vereinfacht werden.

## Patentansprüche

1. Verfahren zum Bestimmen der Ladeflanke eines piezoelektrischen Aktors (2) wenigstens eines Injektors, mit dem eine Flüssigkeitsmenge unter Hochdruck in einen Hohlraum, insbesondere in einen Brennraum einer Brennkraftmaschine eingespritzt wird, **dadurch gekennzeichnet, dass** die Differenz zwischen einer Abschaltspannungsschwelle (U_{abschalt} das heißt die Spannung, bei deren Erreichen der Ladevorgang abgebrochen wird, und einer Spannung des Aktors (2) kurz vor Beginn des Entladevorgangs (U_{Regel}) auf einen vorgebbaren Sollwert geregelt wird.

2. Verfahren nach Anspruch 1, **dadurch gekennzeichnet, dass** die Regelung der Differenz zwischen der Abschaltspannungsschwelle (U_{abschalt}) und der Spannung des Aktors (2) kurz vor Beginn des Entladevorgangs (U_{Regel}) auf den vorgebbaren Sollwert durch Variation einer Ladestromschwelle (Iₛ) in einem vorgebbaren Intervall der Ladezeit (Δt_{L}) erfolgt.

3. Verfahren nach Anspruch 1, **dadurch gekennzeichnet, dass** die Regelung der Differenz zwischen der Abschaltspannungsschwelle (U_{abschalt}) und der Spannung des Aktors (2) kurz vor Beginn des Entladevorgangs (U_{Regel}) auf den vorgebbaren Sollwert durch Variation der Abschaltspannungsschwelle (U_{ab}-_{schalt}) erfolgt.

4. Verfahren nach Anspruch 2, **dadurch gekennzeichnet, dass** die Ladezeit (Δt_{L}) durch Variation der Ladestromschwelle (Iₛ) variiert oder auf einen Sollwert eingeregelt wird.

5. Verfahren nach einem der vorstehenden Ansprüche, **dadurch gekennzeichnet, dass** die Ladestromschwelle (Iₛ) und/oder die Ladezeit (Δt_{L}) und/oder die Abschaltspannungsschwelle (U_{abschalt}) mit vorgebbaren Diagnoseschwellenwerten verglichen werden, bei deren Erreichen der Injektor als defekt erkannt wird.

6. Verfahren nach einem der vorhergehenden Ansprüche, **dadurch gekennzeichnet, dass** eine Regelung für die Differenz zwischen der Abschaltspannung und der Spannung kurz vor Beginn des Entladevorgangs nur dann erfolgt, wenn eine Regelbedingung erfüllt ist und dass dann, wenn die Regelbedingung nicht erfüllt ist, als Stellgrößen der Regelkreise jeweils der Wert der Stellgröße verwendet wird, der gültig war, als die Brennkraftmaschine zuletzt im aktuellen Raildruckbereich mit erfüllter Regelbedingung betrieben wurde.

7. Verfahren nach Anspruch 6, **dadurch gekennzeichnet, dass** als Regelbedingung das Ergebnis eines Vergleichs der Ansteuerdauer mit einem Ansteuerdauerschwellwert überschreitet.

8. Verfahren nach Anspruch 7, **dadurch gekennzeichnet, dass** die Regelbedingung erfüllt ist, wenn die Ansteuerdauer größer ist als der Ansteuerdauerschwellwert.

9. Verfahren nach Anspruch 6, **dadurch gekennzeichnet, dass** als Regelbedingung das Ergebnis eines Vergleichs des Einspritzmengensollwerts mit einem Einspritzmengenschwellwert verwendet wird.

10. Verfahren nach Anspruch 9, **dadurch gekennzeichnet, dass** die Regelbedingung erfüllt ist, wenn der Einspritzmengensollwert größer ist als der Einspritzmengenschwellwert.

11. Vorrichtung zum Bestimmen der Ladeflanke eines piezoelektrischen Aktors (2) wenigstens eines Injektors, mit dem eine Flüssigkeitsmenge unter Hochdruck in einen Hohlraum, insbesondere in einen Brennraum einer Brennkraftmaschine einspritzbar ist, **gekennzeichnet durch** eine Schaltungseinheit zur Regelung der Differenz zwischen einer Abschaltspannungsschwelle (U_{ab}-_{schal} das heißt die Spannung, bei deren Erreichen der Ladevorgang abgebrochen wird, und einer Spannung des Aktors (2) kurz vor Beginn des Entladevorgangs auf einen vorgebbaren Sollwert.

## Claims

1. Method for determining the charging flank of a piezoelectric actuator (2) of at least one injector, by way of which a quantity of liquid is injected under high pressure into a hollow space, in particular into a combustion chamber of an internal combustion engine, **characterized in that** the difference between a switch-off voltage threshold (U_{abschalt}), that is to say the voltage, at the reaching of which the charging operation is terminated, and a voltage of the actuator (2) shortly before the beginning of the discharging operation (U_{Regel}) is regulated to a predefinable setpoint value.

2. Method according to Claim 1, **characterized in that** the difference between the switch-off voltage threshold (U_{abschalt}) and the voltage of the actuator (2) shortly before the beginning of the discharging operation (U_{Regel}) is regulated to the predefinable setpoint value by variation of a charging current threshold (Iₛ) at a predefinable interval of the charging time (Δt_{L}).

3. Method according to Claim 1, **characterized in that** the difference between the switch-off voltage threshold (U_{abschalt}) and the voltage of the actuator (2) shortly before the beginning of the discharging operation (U_{Regel}) is regulated to the predefinable setpoint value by variation of the switch-off voltage threshold (U_{abschalt}).

4. Method according to Claim 2, **characterized in that** the charging time (Δt_{L}) is varied or regulated to a setpoint value by variation of the charging current threshold (Iₛ).

5. Method according to one of the preceding claims, **characterized in that** the charging current threshold (Iₛ) and/or the charging time (Δt_{L}) and/or the switch-off voltage threshold (U_{abschalt}) are/is compared with predefinable diagnosis threshold values, at the reaching of which the injector is detected to be defective.

6. Method according to one of the preceding claims, **characterized in that** a regulating operation for the difference between the switch-off voltage and the voltage shortly before the beginning of the discharging operation takes place only when a regulating condition is met, and **in that**, if the regulating condition is not met, in each case the value of that actuating variable is used as actuating variables of the regulating circuits, which actuating variable was valid when the internal combustion engine was last operated in the current rail pressure range with the regulating condition met.

7. Method according to Claim 6, **characterized in that** the result of a comparison of the actuation duration and an actuation duration threshold value is used as regulating condition.

8. Method according to Claim 7, **characterized in that** the regulating condition is met when the actuation duration is greater than the actuation duration threshold value.

9. Method according to Claim 6, **characterized in that** the result of a comparison of the injection quantity setpoint value and an injection quantity threshold value is used as regulating condition.

10. Method according to Claim 9, **characterized in that** the regulating condition is met when the injection quantity setpoint value is greater than the injection quantity threshold value.

11. Apparatus for determining the charging flank of a piezoelectric actuator (2) of at least one injector, by way of which a quantity of liquid can be injected under high pressure into a hollow space, in particular into a combustion chamber of an internal combustion engine, **characterized by** a switching unit for regulating the difference between a switch-off voltage threshold (U_{abschalt}), that is to say the voltage, at the reaching of which the charging operation is terminated, and a voltage of the actuator (2) shortly before the beginning of the discharging operation to a predefinable setpoint value.

## Revendications

1. Procédé de détermination du flanc de charge de l'actionneur piézo-électrique (2) d'au moins un injecteur qui injecte une quantité de liquide sous haute pression dans une cavité, en particulier dans une chambre de combustion d'un moteur à combustion interne, **caractérisé en ce que**
la différence entre un seuil de tension de débranchement (U_{abschalt}), c'est-à-dire la tension qui, lorsqu'elle est atteinte, interrompt l'opération de charge, et la tension (U_{Regel}) de l'actionneur (2) peu avant le début de l'opération de décharge est régulée à une valeur de consigne prédéterminée.

2. Procédé selon la revendication 1, **caractérisé en ce que** la régulation de la différence entre le seuil de tension de débranchement (U_{abschalt}) et la tension (U_{Regel}) de l'actionneur (2) peu avant l'opération de décharge à la valeur de consigne prédéterminée s'effectue par variation d'un seuil (Iₛ) de courant de charge dans un intervalle prédéterminé de durée de charge (Δt_{L}).

3. Procédé selon la revendication 1, **caractérisé en ce que** la régulation de la différence entre le seuil de tension de débranchement (U_{abschalt}) et la tension (U_{Regel}) de l'actionneur (2) peu avant l'opération de décharge à la valeur de consigne prédéterminée s'effectue par variation du seuil de tension de débranchement (U_{abschalt}).

4. Procédé selon revendication 2, **caractérisé en ce que** la durée de chargement (Δt_{L}) est modifiée ou régulée à une valeur de consigne par modification du seuil (Iₛ) de courant de charge.

5. Procédé selon l'une des revendications précédentes, **caractérisé en ce que** le seuil (Iₛ) de courant de charge, la durée de chargement (Δt_{L}) et/ou le seuil (U_{abschalt}) de tension de débranchement sont comparés à des valeurs prédéterminées de seuil de diagnostic qui, lorsqu'elles sont atteintes, indiquent que l'injecteur est défectueux.

6. Procédé selon l'une des revendications précédentes, **caractérisé en ce que** la régulation de la différence entre la tension de débranchement et la tension peu avant le début de l'opération de décharge ne s'effectue que si une condition de régulation est remplie et **en ce que** lorsque la condition de régulation n'est pas remplie, on utilise comme grandeurs de réglage de la boucle de régulation la valeur de la grandeur de réglage qui était valide lorsque le moteur à combustion interne fonctionnait pour la dernière fois en respectant la condition de régulation dans la plage de pression effective de rampe.

7. Procédé selon la revendication 6, **caractérisé en ce que** la condition de régulation est que le résultat de la comparaison de la durée d'activation dépasse une valeur de seuil de durée d'activation.

8. Procédé selon la revendication 7, **caractérisé en ce que** la condition de régulation est satisfaite lorsque la durée d'activation est supérieure à la valeur de seuil de durée d'activation.

9. Procédé selon la revendication 6, **caractérisé en ce que** l'on utilise comme condition de régulation le résultat de la comparaison de la valeur de consigne de la quantité injectée et d'une valeur de seuil de la quantité injectée.

10. Procédé selon la revendication 9, **caractérisé en ce que** la condition de régulation est remplie lorsque la valeur de consigne de quantité injectée est supérieure à la valeur de seuil de quantité injectée.

11. Dispositif de détermination du flanc de charge de l'actionneur piézo-électrique (2) d'au moins un injecteur qui injecte une quantité du liquide sous haute pression dans une cavité, en particulier dans une chambre de combustion d'un moteur à combustion interne, **caractérisé par** une unité de commutation qui régule à une valeur prédéterminée la différence entre le seuil de tension de débranchement (U_{abschalt}), c'est-à-dire la tension qui interrompt l'opération de charge lorsqu'elle est atteinte, et la tension de l'actionneur (2) peu avant l'opération de décharge.
